# FASCICULE DE BREVET EUROPEEN

(11) **EP 2 526 244 B1**
(45) Date de publication et mention de la délivrance du brevet: **25.03.2015**
(21) Numéro de dépôt: 11705912.1
(22) Date de dépôt: 19.01.2011
(51) Int. Cl.: E05B 47/02, E05B 63/18, E05B 63/24, E05B 83/12, E05B 81/90, E05B 81/08

(54) **CAISSE DE VÉHICULE, ET DISPOSITIF DE VERROUILLAGE DE LA PORTE EN POSITION DE FERMETURE**
FAHRZEUGKAROSSERIE UND VORRICHTUNG ZUM VERSCHLIESSEN DER TÜR IN GESCHLOSSENER STELLUNG
VEHICLE BODY SHELL AND DEVICE FOR LOCKING THE DOOR IN A CLOSED POSITION

(30) Priorité: 19.01.2010 FR 1000200
(43) Date de publication de la demande: 28.11.2012
(73) Titulaire: Thiriet, 08000 Warcq (FR)
(72) Inventeur: THIRIET, Philippe, F-08000 Warcq (FR)
(74) Mandataire: Bureau Duthoit Legros Associés
(86) Numéro de dépôt international: PCT/FR2011/000032
(87) Numéro de publication internationale: WO 2011/089339

(56) Documents cités:
- DE-A1- 4 329 617
- US-A- 1 880 850
- US-A- 4 083 424
- US-A- 4 866 963
- US-A1- 2002 105 200

## Description

L'invention concerne une caisse de véhicule comprenant une ouverture, au moins une porte prévue au niveau de ladite ouverture, apte à fermer ou ouvrir ladite caisse, ainsi qu'au moins un dispositif de verrouillage de la porte en position de fermeture, commandé électriquement.

Dans le domaine des caisses de véhicules, notamment de transport routier, il est connu du document US-4.083.424 ou encore du document US-4.866.963 de verrouiller une porte relevante, grâce à un dispositif de verrouillage commandé électriquement. Tel qu'enseigné dans ces documents, ce dispositif de verrouillage comprend un verrou mobile, contraint au verrouillage par un ressort, et commandé à l'ouverture grâce à un électro-aimant. Cet ensemble commandé électriquement est assujetti à la caisse, le verrou mobile coopérant, au verrouillage ou au déverrouillage, avec un élément de blocage correspondant fixé sur la porte relevable.

Le document US-4.866.963 prévoit, en outre, un élément de maintien, mécanique, qui permet de retenir le verrou mobile dans sa position de déverrouillage. A cet effet l'élément de maintien peut passer, sous l'action de moyens élastiques, d'une position de dégagement dans laquelle le verrou est dans la position de verrouillage de la porte, vers une position d'engagement du verrou dans laquelle l'élément de maintien retient mécaniquement le verrou dans ladite position de déverrouillage du verrou.

Dans le document US-4.866.963 le mécanisme actionnant ledit élément de maintien vers ladite position d'engagement est commandé par l'ouverture physique de la porte. Dans le document US. 4.083.424 ou US-4.866.863, l'utilisateur entre un code sur un clavier qui commande l'électroaimant, provoquant ainsi le déplacement du verrou de la position de verrouillage vers la position de déverrouillage. Consécutivement, l'utilisateur doit se déplacer jusqu'à la porte et la soulever au moins partiellement pour que le mécanisme déplace l'élément de maintien dans une position où il retient le verrou. En conséquence, l'élément de maintien du document US-4.866.963 ne permet pas de retenir le verrou mobile lorsque la porte de la caisse est en position de fermeture.

Dans le document US 4-083.424 ou encore le US-4.866.963, un circuit électrique de commande du solénoïde de l'électro-aimant met en oeuvre une temporisation afin que le solénoïde soit sollicité pendant un temps suffisant, nécessaire pour permettre à l'utilisateur de relever la porte avant que le verrou mobile ne soit contraint de nouveau au verrouillage sous l'action du ressort. Par exemple le document US-4.866.963 prévoit une temporisation qui peut être comprise entre 60 secondes et 90 secondes donnant un temps suffisant à l'utilisateur pour se déplacer jusqu'à la porte, avant que le verrou mobile ne se verrouille à nouveau.

Aussi, le dispositif du document US-4.083.424 ou encore le document US-4.866.963 présente l'inconvénient de la mise en oeuvre d'un électro-aimant sollicité pendant un temps relativement long, qui peut être de plusieurs secondes, réduisant ainsi sa durée de vie.

Le but de la présente invention est de pallier les inconvénients précités en proposant une caisse de véhicule équipée d'une porte et d'un dispositif de verrouillage de la porte en position de fermeture, mettant en oeuvre un moyen électromagnétique, tel qu'un électro-aimant, qui permet une ouverture aisée de la porte, tout en augmentant la durée de vie du moyen électromagnétique.

Un autre but de la présente invention est de proposer un dispositif de verrouillage de la porte d'une caisse de véhicule équipée d'une porte utilisant une gâche électrique à simple impulsion tout en mémorisant mécaniquement l'ordre d'ouverture afin de pouvoir relever la porte sans délai et de pouvoir l'autoverrouiller lors de sa fermeture.

Aussi, l'invention concerne une caisse de véhicule comprenant une ouverture, au moins une porte prévue au niveau de ladite ouverture, apte à fermer ou ouvrir ladite caisse, ainsi qu'au moins un dispositif de verrouillage de la porte en position de fermeture, ledit dispositif de verrouillage de la porte étant solidaire de la caisse ou de la porte et comprenant un organe de blocage mobile entre une position de verrouillage P1 et une position de déverrouillage P2, coopérant au verrouillage ou au déverrouillage avec un élément de blocage correspondant solidaire de l'autre, de la caisse ou de la porte, un moyen électromagnétique pour déplacer l'organe de blocage de ladite position de verrouillage P1 vers ladite position de déverrouillage P2, et des moyens élastiques pour contraindre l'organe de blocage de ladite position de déverrouillage P2 vers ladite position de verrouillage P1, le dispositif de verrouillage de la porte en position de fermeture comprenant des moyens de maintien, qui, d'une part, sont mobiles au moins entre une première position de dégagement P3, dans laquelle l'organe de blocage est dans ladite position de verrouillage P1, vers une deuxième position d'engagement P4, stable, dans laquelle lesdits moyens de maintien coopèrent avec l'organe de blocage dans ladite position de déverrouillage P2 de telle manière à s'opposer à la contrainte des moyens élastiques en maintenant mécaniquement l'organe de blocage dans ladite position de déverrouillage P2, et d'autre part, sont aptes à s'escamoter sous l'action de l'élément de blocage lors du déplacement de la porte, lesdits moyens de maintien étant contraints de ladite premier position de dégagement P3 vers ladite deuxième position d'engagement P4 par des moyens ressorts.

Selon la caisse conforme à l'invention, l'organe de blocage est à commande fugitive et dans laquelle lesdits moyens de maintien sont aptes à maintenir l'organe de blocage dans ladite position de déverrouillage P2 alors que la porte est en position de fermeture et dans laquelle lorsque l'organe de blocage est actionné par lesdits moyen électromagnétique de ladite position de verrouillage P1 vers ladite position de déverrouillage P2, l'action des moyens ressort provoque le déplacement simultané des moyens de maintien de la première position de dégagement P3 vers ladite deuxième position d'engagement P4, alors que la porte est en position de fermeture.

Selon un mode de réalisation, l'organe de blocage est constitué par un pêne apte à se déplacer en translation entre ladite position de verrouillage P1 et ladite position de déverrouillage P2 et dans laquelle les moyens de maintien sont constitués par un doigt en pivot, qui dans ladite première position de dégagement P3 appuie sur la tranche latérale de l'organe de blocage et qui, lorsque ledit organe de blocage est commandé à l'ouverture, échappe la tranche latérale sous l'action desdits moyens ressorts et pivote jusqu'à ladite deuxième position d'engagement P4 dans laquelle une extrémité d'engagement dudit doigt vient soutenir l'extrémité de l'organe de blocage, au niveau d'une partie concave de l'organe de blocage.

Selon des caractéristiques optionnelles :
- l'organe de blocage et lesdits moyens de maintien sont solidaires de la caisse et ledit élément de blocage correspondant solidaire de la porte ;
- les moyens de maintien sont articulés de telle manière à s'escamoter sous l'action dudit élément de blocage lors de l'ouverture de la porte ;
- une fois escamotés sous l'action de l'élément de blocage, les moyens de maintien sont dans une position P5 et maintiennent l'organe de blocage dans une position intermédiaire P6 entre la position de verrouillage P1 et ladite position de déverrouillage P2 ;
- ledit élément de blocage coopère avec lesdits moyens de maintien lors du déplacement de la porte de telle façon à provoquer le retour des moyens de maintien dans la position de dégagement P3 ;
- le retour des moyens de maintien dans ladite position de dégagement P3 sous l'action de l'élément de blocage est provoqué lors de la fermeture de la porte ;
- l'organe de blocage présente un pan coupé destiné à coopérer avec ledit élément de blocage, lors de la fermeture de la porte, pour déplacer l'organe de blocage à l'encontre de la force de rappel des moyens élastiques ;
- ledit élément de blocage est constitué par une plaque pliée présentant une extrémité coopérant en butée avec ledit organe de blocage, par l'intermédiaire desdits moyens de maintien, lorsque la porte est en position de fermeture et ledit organe de blocage dans ladite position de verrouillage P1,
- ladite caisse présentant des rails, solidaires de la caisse, aptes à guider l'extrémité de ladite plaque pliée au voisinage de l'organe de blocage lors du déplacement de la porte à l'ouverture ou à la fermeture,
- ledit élément de blocage est solidaire de la porte par l'intermédiaire d'une articulation, un élément de verrouillage sécurisé, accessible de manière amovible sur l'extérieur de la porte permettant le blocage de l'articulation, ladite articulation lorsque libérée autorisant la libre ouverture de la porte lorsque l'organe de blocage est dans ladite position de verrouillage et la porte est fermée,
- la porte est une porte relevante, coulissante ou encore pivotante.

L'invention sera mieux comprise à la lecture de la description suivante accompagnée des dessins en annexe parmi lesquels :
- la figure 1 est une vue illustrant le dispositif de verrouillage d'une porte relevante en position de fermeture,
- la figure 2 est une vue de détail de la figure 1, illustrant le dispositif de verrouillage, l'organe de blocage étant dans ladite position de verrouillage P1, lesdits moyens de maintien étant dans ladite position de dégagement P3, la porte relevante dans une position fermée,
- la figure 3 est une vue du dispositif, tel qu'illustré à la figure 2 lorsque la porte est fermée, l'organe de blocage étant actionné sous l'action du moyen électromagnétique dans la position de déverrouillage P2, les moyens de maintien étant dans la position d'engagement P4 avec l'organe de blocage,
- la figure 4 est une vue du dispositif tel qu'illustré à la figure 3 lorsque la porte initie un déplacement à l'ouverture,
- la figure 5 est une vue du dispositif tel qu'illustré à la figure 4 illustrant l'escamotage des moyens de maintien sous l'action de l'élément de blocage lors de l'ouverture de la porte,
- la figure 6 est une vue du dispositif tel qu'illustré à la figure 5, la porte étant actionnée à l'ouverture, l'élément de blocage ayant échappé lesdits moyens de maintien,
- la figure 7 est une vue faisant suite à la vue telle qu'illustrée à la figure 6, lorsque la porte est actionnée à la fermeture,
- la figure 8 est une vue du dispositif tel qu'illustré à la figure 7, l'élément de blocage coopérant avec les moyens de maintien de telle façon à provoquer le retour des moyens de maintien dans ladite position de dégagement P3, l'élément de blocage coopérant avec un pan coupé de l'organe de blocage, permettant l'escamotage de l'organe à l'encontre de la force de rappel des moyens élastiques,
- la figure 9 est une vue faisant suite à la vue de la figure 8 illustrant le retour des moyens de maintien dans la position de dégagement,
- la figure 10 est une vue faisant suite à la figure 9, l'élément de blocage ayant échappé les moyens de maintien, les moyens de maintien étant dans leur position de dégagement P3, l'organe de blocage dans la position de verrouillage P1,
- la figure 11 est une vue de l'élément de blocage lorsque l'élément de verrouillage sécurisé est retiré, l'ouverture de la porte provoquant la rotation de l'élément de blocage, et ainsi, la libre ouverture de la porte alors que l'organe de blocage est dans ladite position de verrouillage,
- la figure 12 est une vue consécutive de la figure 11.

Aussi l'invention concerne une caisse 1 de véhicule comprenant une ouverture, ainsi qu'au moins une porte 2 prévue au niveau de ladite ouverture, apte à fermer ou ouvrir ladite caisse.

Il peut s'agir notamment, tel qu'illustré aux figures, d'une porte relevante, constituée essentiellement d'un rideau guidé en translation au niveau de deux montants de ladite ouverture, grâce à des coulisses. Toutefois, l'invention ne se limite pas aux porte relevantes et peut également être mise en oeuvre sur une porte coulissante, voire pivotante. La porte peut être actionnée à l'ouverture et à la fermeture manuellement, ou encore, grâce à une motorisation.

Selon l'invention, la caisse comprend également un dispositif 3 de verrouillage de la porte 2 en position de fermeture, comprenant un organe de blocage 4 mobile entre une position de verrouillage P1 et une position de déverrouillage P2 et coopérant au verrouillage ou au déverrouillage avec un organe de blocage 5 correspondant.

De préférence, l'organe de blocage est solidaire de la caisse (partie fixe de la caisse), ledit élément de blocage correspondant solidaire de la porte (partie mobile de la caisse). Toutefois, il est possible d'inverser les positions en prévoyant l'organe de blocage sur la porte et l'élément de blocage assujetti à la caisse.

Le dispositif 3 de verrouillage comprend, en outre, un moyen électromagnétique 6, tel qu'un électro-aimant, pour déplacer l'organe de blocage 4 de la position de verrouillage P1 vers la position de déverrouillage P2, ainsi que des moyens élastiques 7 pour contraindre l'organe de blocage 4 de la position de déverrouillage P2 vers le position de verrouillage P1.

Selon l'invention, l'organe de blocage 4 est à commande fugitive. En outre, le dispositif 3 de verrouillage de la porte en position de fermeture comprend des moyens de maintien 8.

Ces moyens de maintien 8 sont mobiles au moins entre une première position de dégagement P3, dans laquelle l'organe de blocage 4 est dans ladite position de verrouillage P1, vers une deuxième position d'engagement P4 stable, dans laquelle lesdits moyens de maintien 8 coopèrent avec l'organe de blocage 4 dans ladite position de déverrouillage P2 de telle manière à s'opposer à la contrainte des moyens élastiques 7, en maintenant mécaniquement l'organe de blocage 4 dans ladite position de déverrouillage P2.

D'autre part, ces moyens de maintien 8 sont aptes à s'escamoter sous l'action de l'élément de blocage 5 lors du déplacement de la porte 2, notamment déplacement en translation dans le cas de porte relevante ou coulissante, ou déplacement en pivotement dans le cas d'une porte pivotante.

Nous décrivons maintenant en détail l'exemple de réalisation, non limitatif, des figures 1 à 12 dont la porte est une porte relevante. Comme déjà développée, l'invention ne se limite pas aux caisses à porte relevante et peut être mise en oeuvre sur d'autres types de portes, telles que porte coulissante ou porte pivotante.

Tel qu'illustré à la figure 1, l'organe de blocage 4, avec le moyen électromagnétique 6 sont solidaires de la caisse 1, l'élément de blocage 5 étant solidaire de la porte 5.

Selon l'exemple, l'organe de blocage 4 est constitué d'un pêne qui est guidé en translation entre la position de verrouillage P1 et la position de déverrouillage P2.

Les moyens élastiques 7 sont constitués par deux ressorts en compression contraignant l'organe de blocage de la position de déverrouillage P2 vers la position de verrouillage P1. Les moyens de maintien 8 sont prévus en vis-à-vis de l'extrémité de l'organe de blocage 4, fixés à la caisse à proximité de l'organe 4, et sont prévus pivotants entre la position de dégagement P3 et la position d'engagement P4. Des moyens ressorts 9 constitués notamment par un ressort en extension, contraignent les moyens de maintien de la position de dégagement P3 vers la position d'engagement P4.

La direction de translation de l'organe de blocage 4 est sensiblement perpendiculaire à celle de la translation de la porte 2. L'élément de blocage 5, notamment constitué d'une plaque métallique pliée, présente une extrémité 51 coopérant en butée avec l'organe de blocage 4, par l'intermédiaire des moyens 8, lorsque la porte est fermée, l'organe 4 étant dans sa position P1 de telle façon qu'il n'est pas possible d'ouvrir la porte.

Des rails 52, 53 solidaires de la caisse 1 peuvent permettre, en outre, de guider cette extrémité 51 au voisinage de l'organe de blocage 4, lors du déplacement de la porte à l'ouverture ou à la fermeture.

Tel qu'illustré à la figure 3, l'organe de blocage 4, notamment le pêne est actionné en translation par le moyen électromagnétique 6 jusqu'à la position de déverrouillage P2 par une commande fugitive du moyen électromagnétique 6.

Simultanément, sous l'action des moyens ressorts 9, notamment du ressort en extension, les moyens de maintien 8 se déplacent alors automatiquement de la position de dégagement P3 vers la position P4 tel qu'illustré à la figure 3.

Dans cette position d'engagement P4, stable, les moyens de maintien 8 s'opposent à la contrainte des moyens élastiques 7 en maintenant mécaniquement l'organe de blocage 4 dans la position de déverrouillage P2.

Tel qu'illustré aux figures, les moyens de maintien 8 peuvent notamment être constitués par un doigt en pivot, dont une extrémité d'engagement 81 vient coopérer dans la position d'engagement P4, position stable, notamment au niveau d'une partie concave du pêne constituant l'organe de blocage 4, afin de maintenir ce dernier dans la position P2.

Plus précisément, tel qu'illustré à la figure 2, le doigt est articulé via un pivot 82 sur un support 83, de section en U, lui-même fixé à la caisse. L'axe de rotation du pivot 82 peut être sensiblement perpendiculaire à l'axe de translation de l'organe de blocage 4, ainsi qu'à la paroi de caisse sur laquelle le support 83 est fixé.

Le doigt est prévu dans la partie intérieure du support 83, monté pivotant entre les ailes verticales de la section en U du support 83.

Le doigt présente une forme en L, l'une des extrémités du L constituant ladite extrémité d'engagement 81 du doigt destinée à faire contact avec l'organe de blocage 4 dans la position P4 des moyens dé maintien 8, l'autre extrémité du L constituant un point d'accroche pour l'extrémité d'un ressort en extension des moyens ressorts 8. L'autre extrémité du ressort est prévue solidaire du support 83 au niveau d'un point d'accroché du support. Tel qu'illustré, le doigt pivote, selon l'axe de rotation du pivot 82 qui est perpendiculaire au plan du L, l'axe de pivotement situé au niveau du coude formé par les deux ailes du L.

Dans la position P3 de dégagement, l'organe de blocage 4 dans la position P1 de verrouillage, le doigt appuie sur l'une des tranches latérales de l'organe de blocage 4 qui est notamment parallèle à l'axe de translation dudit organe 4. Lorsque l'organe de blocage 4 est commandé à l'ouverture, ce doigt échappe la tranche latérale, et sous l'action du ressort en extension, pivote jusqu'à la position P4, stable, pour que l'extrémité d'engagement 81 du doigt vienne soutenir l'extrémité de l'organe de blocage 4 dans la position de déverrouillage P2, au niveau d'une partie concave de l'organe de blocage 4.

Ce moyen de maintien 8 permet ainsi le passage de l'élément de blocage 5 lors de l'ouverture de la porte, tel qu'illustré à la figure 4. Lors de cette ouverture, et tel qu'illustré des figures 4 à 6, l'élément de blocage 5 engage avec les moyens de maintien 8, notamment le doigt pivotant provoquant son escamotage. Une fois le doigt pivotant des moyens de maintien escamoté, l'élément de blocage 5 échappe ce doigt et poursuit sa translation, notamment jusqu'à l'ouverture finale de la porte.

Les moyens de maintien 8 sont alors, tels qu'illustrés à la figure 6 ou 7, dans une position P5, distincte desdites positions de dégagement P3 et de la position d'engagement P4 précédemment décrites. Dans la position P5, tel qu'illustré à la figure 6 ou 7, le doigt fait contact avec l'extrémité du pêne de l'organe de blocage 4. Dans cette position P5, les moyens de maintien 8, notamment le doigt maintiennent l'organe de blocage 4 dans une position intermédiaire P6 entre la position P1 et la position P2 précédemment décrite.

Lors de la fermeture de la porte tel qu'illustré à la figure 7, l'extrémité 51 de l'élément de blocage 5 entre à nouveau entre les rails de guidage 52, 53, cette extrémité 51 coopérant avec un pan coupé 10 de l'organe de blocage 4, situé à l'extrémité du pêne, destiné à coopérer avec ledit élément de blocage 5 lors de la fermeture de la porte en translation.

Ce pan coupé 10 permet, sous l'action de l'élément de blocage 5 de repousser l'organe de blocage 4 à l'encontre de la force de rappel des moyens élastiques 7, autorisant ainsi le passage dudit élément de blocage 5. Lors de ce retour, l'élément de blocage 5 engage avec les moyens de maintien 8, notamment le doigt pivotant, pour provoquer le retour des moyens de maintien de ladite position P5 vers la position de dégagement P3, tel qu'illustré aux figures 8 à 10. Une fois la porte fermée 10, l'organe de blocage 4 est ainsi dans sa position de verrouillage P1 et les moyens de maintien 8 dans leur position de dégagement initial P3.

De manière avantageuse, la demande peut prévoir une disposition de sécurité permettant d'ouvrir la porte même en cas de défaillance du dispositif 3 de verrouillage ou encore plus simplement dans le cas d'un défaut d'alimentation des moyens électriques 6, tel que par exemple panne de batterie.

A cet effet, ledit élément de blocage 5 peut être prévu solidaire de la porte par l'intermédiaire d'une articulation 11, notamment d'un pivot d'axe de rotation sensiblement perpendiculaire au plan de la porte lorsque fermée. Un élément de verrouillage sécurisé, tel qu'une vis à empreinte personnalisée, ou encore une goupille sécurisée par un cadenas, accessible de manière amovible sur l'extérieur de la porte, permet le blocage de l'articulation en engageant notamment au niveau d'un alésage de l'élément de blocage 5.

L'articulation lorsque libérée (élément de verrouillage sécurisé retiré) autorise alors la libre ouverture de la porte 2 même lorsque l'organe de blocage est dans ladite position de verrouillage.

Telle qu'illustrée selon les figures 11 et 12 notamment, l'ouverture de la porte provoque alors la rotation de l'élément de blocage 5 suivant le pivot de telle manière à autoriser l'ouverture de la porte.

Naturellement, d'autres modes de réalisation auraient pu être envisagés sans pour autant sortir du cadre de l'invention, définie par les revendications ci-après.

## Revendications

1. Caisse (1) de véhicule comprenant une ouverture, au moins une porte (2) prévue au niveau de ladite ouverture, apte à fermer ou ouvrir ladite caisse (1), ainsi qu'au moins un dispositif (3) de verrouillage de la porte (2) en position de fermeture, ledit dispositif de verrouillage de la porte (2) étant solidaire de la caisse (1) ou de la porte (2) et comprenant un organe de blocage (4) mobile entre une position de verrouillage P1 et une position de déverrouillage P2, coopérant au verrouillage ou au déverrouillage avec un élément de blocage (5) correspondant solidaire de l'autre, de la caisse (1) ou de la porte (2), un moyen électromagnétique (6) pour déplacer l'organe de blocage (4) de ladite position de verrouillage P1 vers ladite position de déverrouillage P2, et des moyens élastiques (7) pour contraindre l'organe de blocage (4) de ladite position de déverrouillage P2 vers ladite position de verrouillage P1, le dispositif (3) de verrouillage de la porte (2) en position de fermeture comprenant des moyens de maintien (8), qui, d'une part, sont mobiles au moins entre une première position de dégagement P3, dans laquelle l'organe de blocage (4) est dans ladite position de verrouillage P1, vers une deuxième position d'engagement P4, stable, dans laquelle lesdits moyens de maintien (8) coopèrent avec l'organe de blocage (4) dans ladite position de déverrouillage P2 de telle manière à s'opposer à la contrainte des moyens élastiques (7) en maintenant mécaniquement l'organe de blocage (4) dans ladite position de déverrouillage P2, et d'autre part, sont aptes à s'escamoter sous l'action de l'élément de blocage (5) lors du déplacement de la porte (2), lesdits moyens de maintien (8) étant contraints de ladite première position de dégagement P3 vers ladite deuxième position d'engagement P4 par des moyens ressorts (9) **caractérisée en ce que** l'organe de blocage (4) est à commande fugitive et **en ce que** lesdits moyens de maintien (8) sont aptes à maintenir l'organe de blocage (4) dans ladite position de déverrouillage P2 alors que la porte est en position de fermeture et **en ce que** lorsque l'organe de blocage (4) est actionné par ledit moyen électromagnétique de ladite position de verrouillage P1 vers ladite position de déverrouillage P2, l'action des moyens ressorts provoque le déplacement simultané des moyens de maintien (8) de la première position de dégagement P3 vers ladite deuxième position d'engagement P4, alors que la porte est en position de fermeture.

2. Caisse (1) de véhicule selon la revendication 1, dans laquelle l'organe de blocage (4) est constitué par un pêne apte à se déplacer en translation entre ladite position de verrouillage P1 et ladite position de déverrouillage P2 et dans laquelle les moyens de maintien (8) sont constitués par un doigt en pivot, qui dans ladite première position de dégagement P3 appuie sur la tranche latérale de l'organe de blocage (4) et qui, lorsque ledit organe de blocage (4) est commandé à l'ouverture, échappe à la tranche latérale sous l'action desdits moyens ressorts (9) et pivote jusqu'à ladite deuxième position d'engagement P4 dans laquelle une extrémité d'engagement (81) dudit doigt vient soutenir l'extrémité de l'organe de blocage (4), au niveau d'une partie concave dudit organe de blocage (4).

3. Caisse (1) de véhicule selon la revendication 1 ou 2, dans laquelle l'organe de blocage (4) et lesdits moyens de maintien (8) sont solidaires de la caisse (1) et ledit élément de blocage (5) correspondant solidaire de la porte (2).

4. Caisse (1) de véhicule selon l'une des revendications 1 à 3, dans laquelle les moyens de maintien (8) sont articulés de telle manière à s'escamoter sous l'action dudit élément de blocage (5) correspondant lors de l'ouverture de la porte.

5. Caisse (1) de véhicule selon la revendication 4, dans laquelle une fois escamotés sous l'action de l'élément de blocage (5), les moyens de maintien (8) sont dans une position P5 et maintiennent l'organe de blocage (4) dans une position intermédiaire P6 entre la position de verrouillage P1 et ladite position de déverrouillage P2.

6. Caisse (1) de véhicule selon l'une des revendications 1 à 5, dans laquelle ledit élément de blocage (5) coopère avec lesdits moyens de maintien (8) lors du déplacement de la porte (2) de telle façon à provoquer le retour des moyens de maintien (8) dans ladite position de dégagement P3.

7. Caisse (1) de véhicule selon la revendication 6, dans laquelle le retour des moyens de maintien (8) dans ladite position de dégagement (P3) sous l'action de l'élément de blocage (5) est provoqué lors de la fermeture de la porte (2).

8. Caisse (1) de véhicule selon l'une des revendications 1 à 7, dans laquelle l'organe de blocage (4) présente un pan coupé (10) destiné à coopérer avec ledit élément de blocage (5), lors de la fermeture de la porte, pour déplacer l'organe de blocage (4) à l'encontre de la force de rappel des moyens élastiques (7).

9. Caisse (1) de véhicule selon l'une des revendications 1 à 8, dans laquelle ledit élément de blocage (5) est constitué par une plaque pliée présentant une extrémité (51) coopérant en butée avec ledit organe de blocage (4), par l'intermédiaire desdits moyens de maintien (8), lorsque la porte est en position de fermeture et ledit organe de blocage (4) dans ladite position de verrouillage P1.

10. Caisse (1) de véhicule selon les revendications 2 et 9, présentant des rails (52,53), solidaires de la caisse, aptes à guider l'extrémité (51) de ladite plaque pliée au voisinage de l'organe de blocage (4) lors du déplacement de la porte à l'ouverture ou à la fermeture.

11. Caisse (1) de véhicule selon l'une des revendications 1 à 10, dans laquelle ledit élément de blocage (5) est solidaire de la porte par l'intermédiaire d'une articulation (11), un élément de verrouillage sécurisé, accessible de manière amovible sur l'extérieur de la porte permettant le blocage de l'articulation, ladite articulation lorsque libérée autorisant la libre ouverture de la porte lorsque l'organe de blocage est dans ladite position de verrouillage, la porte fermée.

12. Caisse (1) de véhicule selon l'une des revendications 1 à 11, dans laquelle la porte est une porte relevante, coulissante ou encore pivotante.

## Patentansprüche

1. Fahrzeugkarosserie (1), die eine Öffnung, mindestens eine Tür (2), die im Bereich der Öffnung vorgesehen ist, die geeignet ist, um die Karosserie (1) zu schließen oder zu öffnen, sowie mindestens eine Verriegelungsvorrichtung (3) der Tür (2) in Schließposition aufweist, wobei die Verriegelungsvorrichtung der Tür (2) fest mit der Karosserie (1) oder mit der Tür (2) verbunden ist und ein Blockierungsorgan (4) aufweist, das zwischen einer Verriegelungsposition P1 und einer Entriegelungsposition P2 beweglich ist, beim Verriegeln oder Entriegeln mit einem entsprechenden Blockierungselement (5) des anderen Elements der Karosserie (1) oder der Tür (2) zusammenwirkt, ein elektromagnetisches Mittel (6) zum Bewegen des Blockierungsorgans (4) von der Verriegelungsposition P1 zu der Entriegelungsposition P2 sowie elastische Mittel (7), um das Blockierungsorgan (4) von der Entriegelungsposition P2 zu der Verriegelungsposition P1 zu zwingen, wobei die Verriegelungsvorrichtung (3) der Tür (2) in Schließposition Haltemittel (8) aufweist, die einerseits mindestens zwischen einer ersten Freigabeposition P3, in der das Bewegungsorgan (4) in der Verriegelungsposition P1 ist, zu einer zweiten beständigen Eingriffsposition P4, in der die Haltemittel (8) mit dem Blockierungsorgan (4) in der Entriegelungsposition P2 derart zusammenwirken, beweglich sind, dass sie sich dem Zwang der elastischen Mittel (7) widersetzen, indem sie mechanisch das Blockierungsorgan (4) in der Entriegelungsposition P2 halten, und die andererseits geeignet sind, um sich unter der Einwirkung des Blockierungselements (5) bei der Bewegung der Tür (2) zu versenken, wobei die Haltemittel (8) von der ersten Freigabeposition P3 zu der zweiten Eingriffsposition P4 durch Federmittel (9) gezwungen werden, **dadurch gekennzeichnet, dass** das Blockierungsorgan (4) impulsgesteuert ist, und dass die Haltemittel (8) geeignet sind, um das Blockierungsorgan (4) in der Entriegelungsposition P2 zu halten, während die Tür in Schließposition ist, und dass, wenn das Bewegungsorgan (4) von dem elektromagnetischen Mittel von der Verriegelungsposition P1 zu der Entriegelungsposition P2 betätigt wird, die Wirkung der Federmittel (9) die gleichzeitige Bewegung der Haltemittel (8) von der ersten Freigabeposition P3 zu der zweiten Eingriffsposition P4 verursacht, während die Tür in Schließposition ist.

2. Fahrzeugkarosserie (1) nach Anspruch 1, bei der das Blockierungsorgan (4) aus einem Schlossriegel besteht, der geeignet ist, um sich in Verschiebung zwischen der Verriegelungsposition P1 und der Entriegelungsposition P2 zu bewegen, und bei der die Haltemittel (8) aus einem Zapfenfinger bestehen, der in der Freigabeposition P3 auf die seitliche Kante des Blockierungsorgans (4) drückt, und der, wenn das Blockierungsorgan (4) zum Öffnen gesteuert wird, aus der seitlichen Kante unter der Einwirkung der Federmittel (9) austritt und bis zu der zweiten Eingriffsposition P4 schwenkt, in der ein Eingriffsende (81) des Fingers das Ende des Blockierungsorgans (4) im Bereich eines konkaven Teils des Blockierungsorgans (4) stützen kommt.

3. Fahrzeugkarosserie (1) nach Anspruch 1 oder 2, bei der das Blockierungsorgan (4) und die Haltemittel (8) fest mit der Karosserie (1) und dem entsprechenden Blockierungselement (5), das fest mit der Tür (2) verbunden ist, fest verbunden sind.

4. Fahrzeugkarosserie (1) nach einem der Ansprüche 1 bis 3, bei der die Haltemittel (8) derart angelenkt sind, dass sie sich unter der Einwirkung des entsprechenden Blockierungselements (5) beim Öffnen der Tür versenken.

5. Fahrzeugkarosserie (1) nach Anspruch 4, bei der die Haltemittel (8), sobald sie unter der Einwirkung des Blockierungselements (5) versenkt sind, in einer Position P5 sind und das Blockierungsorgan (4) in einer Zwischenposition P6 zwischen der Verriegelungsposition P1 und der Entriegelungsposition P2 halten.

6. Fahrzeugkarosserie (1) nach einem der Ansprüche 1 bis 5, bei der das Blockierungselement (5) mit den Haltemitteln (8) beim Bewegen der Tür (2) derart zusammenwirkt, dass die Rückkehr der Haltemittel (8) in die Freigabeposition P3 bewirkt wird.

7. Fahrzeugkarosserie (1) nach Anspruch 6, bei der die Rückkehr der Haltemittel (8) in die Freigabeposition P3 unter der Einwirkung des Blockierungselements (5) beim Schließen der Tür (2) bewirkt wird.

8. Fahrzeugkarosserie (1) nach einem der Ansprüche 1 bis 7, bei der das Blockierungsorgan (4) eine schräge Kante (10) aufweist, die dazu bestimmt ist, mit dem Blockierungselement (5) beim Schließen der Tür zusammenzuwirken, um das Blockierungsorgan (4) gegen die Rückstellkraft der elastischen Mittel (7) zu bewegen.

9. Fahrzeugkarosserie (1) nach einem der Ansprüche 1 bis 8, bei der das Blockierungselement (5) aus einer gefalteten Platte besteht, die ein Ende (51) aufweist, das im Anschlag mit dem Blockierungsorgan (4) über die Haltemittel (8) zusammenwirkt, wenn die Tür in Schließposition ist und das Blockierungsorgan (4) in der Verriegelungsposition P1 ist.

10. Fahrzeugkarosserie (1) nach den Ansprüchen 2 und 9, die Schienen (52, 53) aufweist, die fest mit der Karosserie verbunden sind, die geeignet sind, um das Ende (51) der gefalteten Platte in der Nähe des Blockierungsorgans (4) beim Bewegen der Tür beim Öffnen oder Schließen zu führen.

11. Fahrzeugkarosserie (1) nach einem der Ansprüche 1 bis 10, bei der das Blockierungselement (5) fest mit der Tür über ein Gelenk (11), ein gesichertes Verriegelungselement, das abnehmbar an der Außenseite der Tür zugänglich ist und das Blockieren des Gelenks erlaubt, verbunden ist, wobei das Gelenk, wenn es freigegeben wird, die freie Bewegung der Tür erlaubt, wenn sich das Blockierungsorgan in der Verriegelungsposition bei geschlossener Tür befindet.

12. Fahrzeugkarosserie (1) nach einem der Ansprüche 1 bis 11, bei der die Tür eine Hub-, Schiebe- oder auch Schwenktür ist.

## Claims

1. Vehicle body shell (1) comprising an opening, at least one door (2) provided on said opening, able to close or open said body shell (1), as well as at least one device (3) for locking the door (2) in a closed position, said device for locking the door (2) being integral with the body shell (1) or with the door (2) and comprising a locking member (4) mobile between a locked position P1 and an unlocked position P2, interacting at locking or at unlocking with a corresponding locking element (5) integral with the other, with the body shell (1) or with the door (2), an electromagnetic means (6) in order to move the locking member (4) from said locked position P1 to said unlocked position P2, and resilient means (7) in order to stress the locking member (4) from said unlocked position P2 to said locked position P1, the device (3) for locking of the door (2) in a closed position comprising supporting means (8), which, on the one hand, are mobile at least between a first released position P3, wherein the locking member (4) is in said locked position P1, to a second engaged position P4, stable, wherein said supporting means (8) interact with the locking member (4) in said unlocked position P2 in such a way as to counter the stress of the resilient means (7) by mechanically maintaining the locking member (4) in said unlocked position P2, and on the other hand, are able to be retracted by the action of the locking element (5) during the movement of the door (2), said supporting means (8) being stressed from said first released position P3 to said second engaged position P4 via spring means (9) **characterised in that** the locking member (4) provides temporary control and **in that** said supporting means (8) are able to maintain the locking member (4) in said unlocked position P2 while the door is in a closed position and **in that** when the locking member (4) is actuated by said electromagnetic means from said locked position P1 to said unlocked position P2, the action of the spring means (9) causes the simultaneous moving of the supporting means (8) from the first released position P3 to said second engaged position P4, while the door is in a closed position.

2. Vehicle body shell (1) according to claim 1, wherein the locking member (4) is constituted by a bolt able to be moved in translation between said locked position P1 and said unlocked position P2 and wherein the supporting means (8) are constituted of a pivoting finger, which in said first released position P3 presses on the lateral section of the locking member (4) and which, when said locking member (4) is controlled to open, escapes from the lateral section by the action of said spring means (9) and pivots until said second engaged position P4 wherein an engaged end (81) of said finger comes to support the end of the locking member (4), on a concave portion of said locking member (4).

3. Vehicle body shell (1) according to claim 1 or 2, wherein the locking member (4) and said supporting means (8) are integral with the body shell (1) and said corresponding locking element (5) integral with the door (2).

4. Vehicle body shell (1) according to one of claims 1 to 3, wherein the supporting means (8) are articulated in such a way as to be retracted by the action of said corresponding locking element (5) during the opening of the door.

5. Vehicle body shell (1) according to claim 4, wherein once retracted by the action of the locking element (5), the supporting means (8) are in a position P5 and maintain the locking member (4) in an intermediary position P6 between the locked position P1 and said unlocked position P2.

6. Vehicle body shell (1) according to one of claims 1 to 5, wherein said locking element (5) interacts with said supporting means (8) during the movement of the door (2) in such a way as to cause the return of the supporting means (8) in said released position P3.

7. Vehicle body shell (1) according to claim 6, wherein the return of the supporting means (8) in said released position (P3) by the action of the locking element (5) is caused during the closing of the door (2).

8. Vehicle body shell (1) according to one of claims 1 to 7, wherein the locking member (4) has an angled corner (10) intended to interact with said locking element (5), during the closing of the door, in order to move the locking member (4) against the retaining force of the resilient means (7).

9. Vehicle body shell (1) according to one of claims 1 to 8, wherein said locking element (5) is constituted by a folded plate having an end (51) interacting through abutment with said locking member (4), by the intermediary of said supporting means (8), when the door is in a closed position and said locking member (4) in said locked position P1.

10. Vehicle body shell (1) according to claim 2 and 9 having rails (52, 53), integral with the body shell, able to guide the end (51) of said folded plate in the vicinity of the locking member (4) during the movement of the door when opening or when closing.

11. Vehicle body shell (1) according to one of claims 1 to 10, wherein said locking element (5) is integral with the door by the intermediary of an articulation (11), a secure locking element, accessible in a removable manner on the exterior of the door making it possible to lock the articulation, said articulation when released authorising the free opening of the door when the locking member is in said locked position, with the door closed.

12. Vehicle body shell (1) according to one of claims 1 to 11, wherein the door is a lift, sliding or swinging door.
